# EUROPÄISCHE PATENTANMELDUNG

(11) **EP 4 660 393 A1**
(43) Veröffentlichungstag der Anmeldung: **10.12.2025**
(21) Anmeldenummer: 24180282.6
(22) Anmeldetag: 05.06.2024
(51) Int. Cl.: E04F 15/02, E04F 21/00

(54) **DEKORPANEEL MIT DURCHLAUFSICHEREN VERBINDUNGSMITTELN**

(71) Anmelder: Akzenta Paneele + Profile GmbH, 56759 Kaisersesch (DE)
(72) Erfinder: HANNIG, Hans-Jürgen, 51427 Bergisch Gladbach (DE); WEYER, Paul, 51063 Köln (DE); HÜLLENKREMER, Felix, 56076 Koblenz (DE)
(74) Vertreter: Michalski Hüttermann & Partner Patentanwälte mbB

(57) **Zusammenfassung**

Die Erfindung betrifft ein Dekorpaneel umfassend einen Paneelkern, eine Paneeloberseite und eine Paneelunterseite sowie wenigstens vier Paneelkanten, die sich paarweise gegenüberliegen, mit an den Paneelkanten paarweise vorgesehenen komplementären Verbindungsmitteln, die derart zueinanderpassen, dass gleichartige Paneele aneinander befestigbar sind. Dabei sind die Verbindungsmittel derart ausgestaltet, dass ein Durchlaufen von auf der Paneeloberseite befindlicher Flüssigkeit durch die Verbindungsmittel vermieden wird.

## Beschreibung

Die Erfindung betrifft ein Dekorpaneel umfassend einen Paneelkern, eine Paneeloberseite und eine Paneelunterseite sowie wenigstens vier Paneelkanten, die sich paarweise gegenüberliegen, mit an den Paneelkanten paarweise vorgesehenen komplementären Verbindungsmitteln, die derart zueinanderpassen, dass gleichartige Paneele aneinander befestigbar sind. Dabei sind die Verbindungsmittel derart ausgestaltet, dass ein Durchlaufen von auf der Paneeloberseite befindlicher Flüssigkeit durch die Verbindungsmittel vermieden wird.

Ein gattungsgemäßes Paneel ist aus der EP 2 339 092 A1 bekannt. Es soll aus Weich-PVC sein und eine Gesamtdicke im Bereich von 3 mm bis 10 mm aufweisen und noch besser eine 15 Gesamtdicke zwischen 4 und 7 mm. Bei diesem Stand der Technik ist ein Unterlegelement als Hilfswerkzeug erforderlich, um zwei Paneelkanten miteinander zu verbinden. Das Unterlegelement wird unter den Aufnahmehaken gelegt, damit dessen Aufnahmesteg frei über dem Untergrund schwebt. Der Aufnahmesteg kann dann frei nach unten gebogen werden, um die Verbindung herzustellen.

Einen allgemeinen Stand der Technik bildet die WO2012/126046 A1, aus der ebenfalls ein Hilfswerkzeug zur Handhabung von Paneelen mit Hakenelementen bekannt ist, das aber zur Demontage vorgeschlagen ist. Hier wird durch die Demontage eine hohe Beanspruchung der Halteprofile verursacht, die zu Rissen und Brüchen in den Hakenelementen führen kann.

Ein Problem der aus dem Stand der Technik bekannten Verriegelungen ist es, dass diese nicht oder nur bedingt durchlaufsicher sind, was bedeutet, dass etwaiges auf der Oberfläche stehende Flüssigkeit im Bereich der Verbindungen zweiter Dekorpaneele durch die Verbindungsstellen hindurchtreten kann und sich so unterhalb des Dekorpaneels sammelt und/oder in den darunterliegenden Boden eindringen kann.

Der Erfindung liegt die Aufgabe zugrunde, das Dekorpaneel so weiterzubilden, dass auf der Oberfläche stehende Flüssigkeit im Bereich der Verbindungen zweier Dekorpaneele für zumindest 24 Stunden, bevorzugt mehr als 48 Stunden nicht durch die Verbindungsstellen hindurchtreten kann.

Gelöst wird diese Aufgabe durch ein Dekorpaneel gemäß Anspruch 1. Ausgestaltungen des erfindungsgemäßen Paneels finden sich in den abhängigen Ansprüchen sowie der nachfolgenden Beschreibung.

Mit der Erfindung wird insoweit ein Dekorpaneel vorgeschlagen, aufweisend jeweils zwei gegenüberliegende lange Kanten sowie zwei gegenüberliegende kurze Kante. Dabei werden im Sinne der Erfindung unter entsprechenden Dekorpaneelen auch solche Panelformate verstanden, welche im Wesentlichen quadratisch sind und im Wesentlichen gleichlange Kanten aufweisen. Das Dekorpaneel weist an jeder langen Kante wenigstens ein Verbindungmittel und an jeder kurzen Kante wenigstens ein Verbindungsmittel auf, das es ermöglicht, das Dekorpaneel mit einem weiteren Dekorpaneel an den langen Kanten untereinander, sowie an den kurzen Kanten untereinander lösbar zu verbinden. Das Verbindungsmittel an einer der kurzen Kanten weist eine distale Kontaktfläche, eine inklinierte distale Fläche, eine Rastnase mit einer apikalen Rastnasenfläche, einen abwärts gerichteter Rasthaken mit eine distale Rasthakenfläche und einer distalen Rasthakenfußfläche sowie einer proximalen Rasthakenfußfläche, eine abwärts gerichtete Nut mit einer distalen Nutwand und einer Nutdecke sowie proximale Nutwand und einer proximalen Nutnase, auf.

Das Verbindungsmittel an der anderen kurzen Kanten weist eine proximale Kontaktfläche, eine reklinierte proximale Fläche, einen Rastvorsprung mit einer basalen Rastvorsprungsfläche, eine Rastnut mit einer proximalen Rastnutfläche und einer proximalen Nutbodenfläche sowie einer distalen Nutbodenfläche, einen aufwärts gerichteten Rasthaken mit einer proximalen Rasthakenfläche sowie einer apikalen Rasthakenfläche und einer distalen Rasthakenfläche auf. Die Verbindungsmittel an den kurzen Kanten sind derart ausgestaltet, dass im verbundenen Zustand der Dekorpaneele über die kurzen Kanten die Kontaktflächen kontaktschlüssig zueinander sind, die distale Nutwand und die proximale Rasthakenfläche kontaktschlüssig zueinander sind, die apikale Rastnasenfläche und die basale Rastvorsprungsfläche kontaktschlüssig zueinander sind, sowie die distale Rasthakenfußfläche mit der proximalen Nutbodenfläche und die proximale Rasthakenfußfläche mit der distalen Nutbodenfläche kontaktschlüssig sind. Zwischen der inklinierten distalen Fläche und der reklinierten proximalen Fläche bildet sich hingegen einen kontaktfreier Raum aus. Ebenso bildet sich ein kontaktfreier Raum zwischen der distalen Rasthakenfläche und der proximalen Rastnutfläche, sowie zwischen der Nutdecke und der apikalen Rasthakenfläche aus.

Es hat sich gezeigt, dass insbesondere die Verbindungen über die kurzen Kanten der Dekorpaneele anfällig für das Durchlaufen von auf der Oberseite des Dekorpaneels stehende Flüssigkeit sind. Überraschenderweise ist eine wie oben beschriebene Verbindung von Dekorpaneelen aufgrund ihrer spezifischen geometrischen Ausgestaltung in der Lage, ein Durchlaufen von Flüssigkeit durch die Verbindungsstelle zweier Dekorpaneele an der kurzen Kante zu vermeiden.

Gemäß einer Ausgestaltung der Erfindung kann es vorgesehen sein, dass sich der kontaktfreie Raum zwischen der Nutdecke und der apikalen Rasthakenfläche bis in einen kontaktfreien Raum zwischen der proximalen Nutwand und der distalen Rasthakenfläche erstreckt. Hierdurch wird vorteilhafterweise eine Überbestimmung der Verbindung zwischen den Dekorpaneelen vermieden, wodurch die Verbindung an den für ein Verhindern des Durchlaufens von Flüssigkeit insbesondere maßgeblichen Stellen noch dichter bzw. fester schließt.

Gemäß einer weiteren Ausgestaltung des erfindungsgemäßen Dekorpaneels schließen die distale Rasthakenfußfläche und die proximale Rasthakenfußfläche sowie die proximale Nutbodenfläche und die distale Nutbodenfläche zueinander jeweils einen Winkel in einem Bereich zwischen ≤ 178° und ≥160°, vorzugsweise zwischen ≤ 177° und ≥162°, weiter bevorzugt zwischen ≤ 176° und ≥163°, insbesondere zwischen ≤ 175° und ≥165° ein. Hierdurch wird vorteilhafterweise die Kontaktfläche zwischen den entsprechenden Flächen signifikant erhöht, ohne die mechanische Stabilität der Verriegelung insgesamt zu schwächen. Etwaig auftretende Kräfte können optimiert abgeleitet werden und die vergrößerte Kontaktfläche trägt zusätzlich zu einer Dichtheit der Verriegelung gegen Durchlaufen bei.

Gemäß einer weiteren Ausgestaltung der Erfindung kann es vorgesehen sein, dass das Verbindungsmittel an der ersten langen Kante eine distale Kontaktfläche, eine Feder mit einer apikalen Federfläche und einer Federnase sowie einer basalen Federfläche, einen Federfuß mit einer proximalen Federfußfläche, und eine abwärts gerichtete Nut mit einer distalen Nutwandfläche und einer Nutdecke sowie einer proximalen Nutwandfläche aufweist. Das Verbindungsmittel an der zweiten langen Kante weist hingegen eine proximale Kontaktfläche, eine Nut mit einer apikalen Nutfläche und einer Nuttasche und einer basalen Nutfläche sowie einem Nutboden, einen aufwärts gerichteter Rasthaken mit einer proximalen Rasthakenfläche und einer apikalen Rasthakenfläche sowie einer proximalen Rasthakenfläche, aufweist. Dabei sind die Verbindungsmittel an den langen Kanten derart ausgestaltet, dass im verbundenen Zustand der Dekorpaneele über die langen Kanten die Kontaktflächen kontaktschlüssig zueinander sind, die distale Nutwandfläche und die proximale Rasthakenfläche kontaktschlüssig zueinander sind, sowie der Federfuß mit dem Nutboden kontaktschlüssig zueinander sind. Zwischen der Federnase und der Nuttasche bildet sich hingegen ein kontaktfreier Raum, wie sich auch zwischen der proximalen Federfußfläche und dem Übergang des Nutboden in die proximale Rasthakenfläche ein kontaktfreier Raum ergibt.

Es hat sich überraschenderweise gezeigt, dass eine derartige Ausgestaltung der Verbindungsmittel an den langen Kanten eines Dekorpaneels in Zusammenwirkung mit den erfindungsgemäßen Verbindungsmitteln an den kurzen Kanten eine hervorragende Durchlaufsicherheit bietet. Insbesondere an den sogenannten T-Fugen, also den Kreuzungspunkten der Verbindungsmittel an den langen und kurzen Kanten, bietet diese erfindungsgemäße Ausgestaltung eine sehr gut Durchlaufsicherheit gegenüber Flüssigkeiten auf der Oberfläche des Dekorpaneels.

Insbesondere hat sich gezeigt, dass auf eine zusätzliche Beschichtung der Kanten zur Verbesserung der Durchlaufsicherheit sowohl an den kurzen Kanten, also auch an den langen Kanten verzichtet werden kann.

Gemäß einer weiteren Ausgestaltung der Erfindung kann es vorgesehen sein, dass das Verbindungsmittel an der ersten langen Kante eine Federlänge W1 aufweist und das Verbindungsmittel 500 an der zweiten langen Kante 14, 24 eine Nutweite W2) aufweist. Die Federlänge W1 ist dabei in einem Bereich zwischen ≥0,1% und ≤1,6% größer als die Nutweite W2, vorzugsweise zwischen ≥0,15% und ≤1,4%, insbesondere zwischen ≥0,2% und ≤1,2%. Es hat sich überraschend gezeigt, dass bei einer solchen Ausgestaltung die Verriegelung zwischen den beiden Verbindungsmittels einerseits stramm genug ist, um ein angenehmes Gefühl beim Verlegen der Dekorpaneele sicherzustellen, andererseits die Verbindungsmittel mechanische nicht zu stark zu belasten und so das Bilden von Rissen oder Brüchen in den Verbindungsmitteln bei Verlegen zu vermeiden.

Gemäß einer weiteren Ausgestaltung der Erfindung weisen die Verbindungsmittel Fasen auf. Durch das Vorsehen solcher Fasen wird zum einen ein angenehmes Verlegebild erzeugt, zum anderen können minimale Höheversätze zwischen zwei miteinander verbundenen Dekorpaneelen optisch und haptisch kaschiert werden.

Gemäß einer weiteren Ausgestaltung der Erfindung kann es vorgesehen sein, dass das Dekorpaneel einen Paneelkern aufweist, welcher aus einem mineralgefüllten Polymermaterial besteht und wobei das Polymermaterial eine Shore-Härte in einem Bereich von ≥35 bis ≤95 Shore D, vorzugsweise zwischen ≥65 bis ≤85 Shore D. Da sich die Verbindungsmittel im Wesentlichen im Bereich des Paneelkern befinden wird durch das Vorsehen eines entsprechenden Polymermaterial eine vorteilhafte Flexibilität der Verbindungsmittel sichergestellt, die ein Brechen der Verbindungsmittel während des Verlegens vermeiden kann.

Gemäß einer weiteren Ausgestaltung der Erfindung kann es vorgesehen sein, dass das Dekorpaneel einen Paneelkern aufweist, welcher aus einem mineralgefüllten Polymermaterial besteht und wobei das Polymermaterial einen E-Modul in einem Bereich von ≥3000 MPa bis ≤5000 MPa. Da sich die Verbindungsmittel im Wesentlichen im Bereich des Paneelkern befinden wird durch das Vorsehen eines entsprechenden Polymermaterial eine vorteilhafte Flexibilität der Verbindungsmittel sichergestellt, die ein Brechen der Verbindungsmittel während des Verlegens vermeiden kann.

Die Erfindung wird nachfolgend anhand von Figuren weiter erläutert.
Dabei zeigt Fig. 1 zwei komplementäre Dekorpaneele mit ihren langen sowie kurzen Kanten;
Fig. 2 zeigt eine erfindungsgemäße Ausgestaltung eines Verbindungsmittels an einer ersten kurzen Kante;
Fig. 3 zeigt eine erfindungsgemäße Ausgestaltung eines komplementären Verbindungsmittels an einer zweiten kurzen Kante;
Fig. 4 zeigt die in den Fig 2. und Fig. 3 dargestellten komplementären Verbindungsmittel an den kurzen Kanten im verbundenen Zustand;
Fig. 5 zeigt eine erfindungsgemäße Ausgestaltung eines Verbindungsmittels an einer ersten langen Kante;
Fig. 6 zeigt eine erfindungsgemäße Ausgestaltung eines komplementären Verbindungsmittels an einer zweiten langen Kante;
Fig. 7 zeigt die in den Fig 4. und Fig. 5 dargestellten komplementären Verbindungsmittel an den langen Kanten im verbundenen Zustand.

Fig. 1 zeigt erfindungsgemäße Dekorpaneel 10, 20 mit jeweils zwei gegenüberliegenden langen Kanten 13, 14, 23, 24 sowie zwei gegenüberliegende kurze Kanten 11, 12, 21, 22. Die Kanten 13, 24, 14, 23 weisen jeweils zueinander komplementäre Verbindungsmittel auf, mittel welcher die Dekorpaneele zu einer zusammenhängenden Fläche lösbar verbunden werden können.

Fig. 2 zeigt eine erfindungsgemäße Ausgestaltung eines Verbindungsmittels 100 an einer ersten kurzen Kante. Das Dekorpaneel weist eine Oberseite 30, einen Paneelkern 31 und eine Paneelunterseite 32 auf. Das Verbindungsmittel 100 an der ersten kurzen Kante weist eine distale Kontaktfläche 110, eine inklinierte distale Fläche 120, eine Rastnase 130 mit einer apikalen Rastnasenfläche 131, einen abwärts gerichteter Rasthaken 150 mit eine distale Rasthakenfläche 140 und einer distalen Rasthakenfußfläche 151 sowie einer proximalen Rasthakenfußfläche 152 auf. Weiter weist das Verbindungsmittel 100 eine abwärts gerichtete Nut 160 mit einer distalen Nutwand 161 und einer Nutdecke 162 sowie proximale Nutwand 163 und einer proximalen Nutnase 164 auf. Weiterhin weist das Dekorpaneel im Bereich der Unterseite 32 eine basale Nutwandfläche 170 auf. Darüber hinaus kann eine Fase 180 an der Oberseite 30 des Dekorpaneels vorgesehen sein.

Fig. 3 Das eine erfindungsgemäße Ausgestaltung eines komplementären Verbindungsmittels 200 an der zweiten kurzen Kante. Das Verbindungsmittel 200 weist eine proximale Kontaktfläche 210, eine reklinierte proximale Fläche 220, einen Rastvorsprung 230 mit einer basalen Rastvorsprungsfläche 231, eine Rastnut 250 mit einer proximalen Rastnutfläche 240 und einer proximalen Nutbodenfläche 251 sowie einer distalen Nutbodenfläche 252 auf. Des Weiteren weist das Verbindungsmittel 200 einen aufwärts gerichteten Rasthaken 260 mit einer proximalen Rasthakenfläche 261 sowie einer apikalen Rasthakenfläche 262 und einer distalen Rasthakenfläche 263 auf. Im Bereich der Paneelunterseite weist das Verbindungsmittel eine basale Rasthakenfläche 270 auf. Darüber hinaus kann eine Fase 280 an der Oberseite des Dekorpaneels vorgesehen sein.

Fig. 4 zeigt die in den Fig 2. und Fig. 3 dargestellten komplementären Verbindungsmittel 100, 200 an den kurzen Kanten im verbundenen Zustand. Die Verbindungsmittel 100, 200 sind derart ausgestaltet, dass im verbundenen Zustand der Dekorpaneele über die kurzen Kanten die Kontaktflächen 110, 210 kontaktschlüssig zueinander sind. Auch die distale Nutwand 161 und die proximale Rasthakenfläche 261 sind kontaktschlüssig zueinander, ebenso wie die apikale Rastnasenfläche 131 und die basale Rastvorsprungsfläche 231 kontaktschlüssig zueinander sind. Die distale Rasthakenfußfläche 151 ist mit der proximalen Nutbodenfläche 251 und die proximale Rasthakenfußfläche 152 mit der distalen Nutbodenfläche 252 kontaktschlüssig. Zwischen der inklinierten distalen Fläche 120 und der reklinierten proximalen Fläche 220 ist ein kontaktfreier Raum 301 ausgebildet. Weiter ergibt sich zwischen der distalen Rasthakenfläche 140 und der proximalen Rastnutfläche 240 ein kontaktfreier Raum 302, sowie zwischen der Nutdecke 162 und der apikalen Rasthakenfläche 262 ein kontaktfreier Raum 303. In der gezeigten Ausgestaltung erstreckt sich der kontaktfreie Raum 303 zwischen der Nutdecke 162 und der apikalen Rasthakenfläche 262 bis in einen kontaktfreien Raum 304 zwischen der proximalen Nutwand 163 und der distalen Rasthakenfläche 263 erstreckt. Die distale Rasthakenfußfläche 151 und die proximale Rasthakenfußfläche 152 sowie die proximale Nutbodenfläche 251 und die distale Nutbodenfläche 252 schließen in der gezeigten Ausgestaltung zueinander jeweils einen Winkel in einem Bereich zwischen ≤ 178° und ≥160°, vorzugsweise zwischen ≤ 177° und ≥162°, weiter bevorzugt zwischen ≤ 176° und ≥163°, insbesondere zwischen ≤ 175° und ≥165° ein.

Fig. 5 zeigt eine erfindungsgemäße Ausgestaltung eines Verbindungsmittels 400 an einer ersten langen Kante. Das Verbindungsmittel 400 an der ersten langen Kante weist eine distale Kontaktfläche 410, eine Feder 470 mit einer apikalen Federfläche 420 und einer Federnase 430 sowie einer basalen Federfläche (440), sowie einen Federfuß 450 mit einer proximalen Federfußfläche 451 auf. Des Weiteren weist das Verbindungselement 400 eine abwärts gerichtete Nut 460 mit einer distalen Nutwandfläche 462 und einer Nutdecke 463 sowie einer proximalen Nutwandfläche 464 auf. Das Verbindungsmittel 400 an der ersten langen Kante weist eine Federlänge W1 auf, welche in einem Bereich zwischen ≥0,05% und ≤0,5% größer ist als die Nutweite einer Nut des Verbindungsmittels an der anderen langen Kante. Darüber hinaus kann eine Fase 480 an der Oberseite des Dekorpaneels vorgesehen sein.

Fig. 6 zeigt eine erfindungsgemäße Ausgestaltung eines Verbindungsmittels 500 an einer zweiten langen Kante des Dekorpaneels. Das Verbindungsmittel 500 an der zweiten langen Kante eine proximale Kontaktfläche 510, sowie eine Nut 570 mit einer apikalen Nutfläche 520, einer Nuttasche 530 und einer basalen Nutfläche 540 sowie einem Nutboden 550 auf. Des Weiteren weist das Verbindungselement 500 einen aufwärts gerichteter Rasthaken 560 mit einer proximalen Rasthakenfläche 562 und einer apikalen Rasthakenfläche 563 sowie einer proximalen Rasthakenfläche 564 auf. Das Verbindungsmittel 500 weist eine Nutweite W2 auf, welche in einem Bereich zwischen ≥0,05% und ≤0,5% kleiner ist als die Federlänge W1 der Feder des Verbindungselementes an der ersten langen Kante. Darüber hinaus kann eine Fase 580 an der Oberseite des Dekorpaneels vorgesehen sein.

Fig. 7 zeigt die in den Fig 4. und Fig. 5 dargestellten komplementären Verbindungsmittel 400, 500 an den langen Kanten im verbundenen Zustand. Dabei sind die Verbindungsmittel 400, 500 derart ausgestaltet, dass im verbundenen Zustand der Dekorpaneele über die langen Kanten die Kontaktflächen 410, 510 kontaktschlüssig zueinander sind. Ebenso sind die distale Nutwandfläche 462 und die proximale Rasthakenfläche 562 kontaktschlüssig zueinander, wie auch der Federfuß 450 mit dem Nutboden 550 kontaktschlüssig zueinander sind. Die Verbindungselemente 400, 500 sind weiter derart ausgestaltete, dass sich zwischen der Federnase 430 und der Nuttasche 530 eine kontaktfreier Raum 601 ergibt. Weiter ergibt sich zwischen der proximalen Federfußfläche 451 und dem Übergang des Nutboden 550 in die proximale Rasthakenfläche 562 ein kontaktfreier Raum (602).

### Bezugszeichenliste:

- 10,20: Dekorpaneel
- 11, 12, 21, 22: kurze Kante
- 13, 14, 23, 24: lange Kante
- 30: Oberseite Dekorpaneel
- 31: Paneelkern
- 32: Unterseite Dekorpaneel
- 100: Verbindungsmittel erste kurze Kante
- 110: distale Kontaktfläche
- 120: inklinierte distale Fläche
- 130: Rastnase
- 131: apikale Rastnasenfläche
- 140: distale Rasthakenfläche
- 150: abwärts gerichteter Rasthaken
- 151: distale Rasthakenfußfläche
- 152: proximale Rasthakenfußfläche
- 160: abwärts gerichtete Nut
- 161: distale Nutwand
- 162: Nutdecke
- 163: proximale Nutwand
- 164: proximale Nutnase
- 170: basale Nutwandfläche
- 180: Fase
- 200: Verbindungsmittel zweite kurze Kante
- 210: proximale Kontaktfläche
- 220: reklinierte proximale Fläche
- 230: Rastvorsprung
- 231: basale Rastvorsprungsfläche
- 240: proximale Rastnutfläche
- 250: Rastnut
- 251: proximale Nutbodenfläche
- 252: distale Nutbodenfläche
- 260: aufwärts gerichteter Rasthaken
- 261: proximale Rasthakenfläche
- 262: apikale Rasthakenfläche
- 263: distale Rasthakenfläche
- 270: basale Rasthakenfläche
- 280: Fase
- 301: kontaktfreier Raum
- 302: kontaktfreier Raum
- 303: kontaktfreier Raum
- 304: kontaktfreier Raum
- 400: Verbindungsmittel erste lange Kante
- 410: distale Kontaktfläche
- 420: apikale Federfläche
- 430: Federnase
- 440: basale Federfläche
- 450: Federfuß
- 451: proximale Federfußfläche
- 460: abwärts gerichtete Nut
- 462: distale Nutwandfläche
- 463: Nutdecke
- 464: proximale Nutwandfläche
- 470: Feder
- 480: Fase
- 500: Verbindungsmittel zweite lange Kante
- 510: proximale Kontaktfläche
- 520: apikale Nutfläche
- 530: Nuttasche
- 540: basale Nutfläche
- 550: Nutboden
- 560: aufwärts gerichteter Rasthaken
- 562: proximale Rasthakenfläche
- 563: apikale Rasthakenfläche
- 564: proximale Rasthakenfläche
- 570: Nut
- 580: Fase
- 601: kontaktfreier Raum
- 602: kontaktfreier Raum
- 603: kontaktfreier Raum
- 604: kontaktfreier Raum
- W1: Federlänge
- W2: Nutweite

## Patentansprüche

1. Dekorpaneel (10, 20), aufweisend jeweils zwei gegenüberliegende lange Kanten (13, 14, 23, 24) sowie zwei gegenüberliegende kurze Kante (11, 12, 21, 22) wobei das Dekorpaneel an jeder langen Kante (13, 14, 23, 24) wenigstens ein Verbindungmittel (100, 200) und an jeder kurzen Kante (11, 12, 21 22) wenigstens ein Verbindungsmittel (400, 500) aufweist, das es ermöglicht, das Dekorpaneel (10, 20) mit einem weiteren Dekorpaneel (10, 20) an den langen Kanten (13, 14, 23, 24) untereinander, sowie an den kurzen Kanten (11, 12, 21, 22) untereinander lösbar zu verbinden, wobei das Verbindungsmittel (100) an einer der kurzen Kanten (11, 21) eine distale Kontaktfläche (110), eine inklinierte distale Fläche (120), eine Rastnase (130) mit einer apikalen Rastnasenfläche (131), einen abwärts gerichteter Rasthaken (150) mit eine distale Rasthakenfläche (140) und einer distalen Rasthakenfußfläche (151) sowie einer proximalen Rasthakenfußfläche (152), eine abwärts gerichtete Nut (160) mit einer distalen Nutwand (161) und einer Nutdecke (162) sowie proximale Nutwand (163) und einer proximalen Nutnase (164), aufweist, und wobei das Verbindungsmittel (200) an der anderen kurzen Kanten (12, 22) eine proximale Kontaktfläche (210), eine reklinierte proximale Fläche (220), einen Rastvorsprung (230) mit einer basalen Rastvorsprungsfläche (231), eine Rastnut (250) mit einer proximalen Rastnutfläche (240) und einer proximalen Nutbodenfläche (251) sowie einer distalen Nutbodenfläche (252), einen aufwärts gerichteten Rasthaken (260) mit einer proximalen Rasthakenfläche (261) sowie einer apikalen Rasthakenfläche (262) und einer distalen Rasthakenfläche (263) aufweist, **dadurch gekennzeichnet, dass** die Verbindungsmittel (100, 200) derart ausgestaltet sind, dass im verbundenen Zustand der Dekorpaneele (10, 20) über die kurzen Kanten (11, 12, 21, 22) die Kontaktflächen (110, 210) kontaktschlüssig zueinander sind, die distale Nutwand (161) und die proximale Rasthakenfläche (261) kontaktschlüssig zueinander sind, die apikale Rastnasenfläche (131) und die basale Rastvorsprungsfläche (231) kontaktschlüssig zueinander sind, sowie die distale Rasthakenfußfläche (151) mit der proximalen Nutbodenfläche (251) und die proximale Rasthakenfußfläche (152) mit der distalen Nutbodenfläche (252) kontaktschlüssig sind, und wobei sich im jeweils zwischen der inklinierten distalen Fläche (120) und der reklinierten proximalen Fläche (220) einen kontaktfreier Raum (301), zwischen der distalen Rasthakenfläche (140) und der proximalen Rastnutfläche (240) ein kontaktfreier Raum (302), sowie zwischen der Nutdecke (162) und der apikalen Rasthakenfläche (262) ein kontaktfreier Raum (303) ergibt.

2. Dekorpaneel gemäß Anspruch 1, wobei sich der kontaktfreie Raum (303) zwischen der Nutdecke (162) und der apikalen Rasthakenfläche (262) bis in einen kontaktfreien Raum (304) zwischen der proximalen Nutwand (163) und der distalen Rasthakenfläche (263) erstreckt.

3. Dekorpaneel gemäß einem der vorhergehenden Ansprüche, wobei die distale Rasthakenfußfläche (151) und die proximale Rasthakenfußfläche (152) sowie die proximale Nutbodenfläche (251) und die distale Nutbodenfläche (252) zueinander jeweils einen Winkel in einem Bereich zwischen ≤ 178° und ≥160°, vorzugsweise zwischen ≤ 177° und ≥162°, weiter bevorzugt zwischen ≤ 176° und ≥163°, insbesondere zwischen ≤ 175° und ≥165° einschließen.

4. Dekorpaneel gemäß einem der vorhergehenden Ansprüche, wobei das Verbindungsmittel (400) an der ersten langen Kante (13, 23) eine distale Kontaktfläche (410), eine Feder (470) mit einer apikalen Federfläche (420) und einer Federnase (430) sowie einer basalen Federfläche (440), einen Federfuß (450) mit einer proximalen Federfußfläche (451), und eine abwärts gerichtete Nut (460) mit einer distalen Nutwandfläche (462) und einer Nutdecke (463) sowie einer proximalen Nutwandfläche (464) aufweist, und wobei das Verbindungsmittel (500) an der zweiten langen Kante (14, 24) eine proximale Kontaktfläche (510), eine Nut (570) mit einer apikalen Nutfläche (520) und einer Nuttasche (530) und einer basalen Nutfläche (540) sowie einem Nutboden (550), einen aufwärts gerichteter Rasthaken (560) mit einer proximalen Rasthakenfläche (562) und einer apikalen Rasthakenfläche (563) sowie einer proximalen Rasthakenfläche (564), aufweist, **dadurch gekennzeichnet, dass** die Verbindungsmittel (400, 500) derart ausgestaltet sind, dass im verbundenen Zustand der Dekorpaneele (10, 20) über die langen Kanten (13, 14, 23, 24) die Kontaktflächen (410, 510) kontaktschlüssig zueinander sind, die distale Nutwandfläche (462) und die proximale Rasthakenfläche (562) kontaktschlüssig zueinander sind, sowie der Federfuß (450) mit dem Nutboden (550) kontaktschlüssig zueinander sind, und wobei sich zwischen der Federnase (430) und der Nuttasche (530) eine kontaktfreier Raum (601) sowie zwischen der proximalen Federfußfläche (451) und dem Übergang des Nutboden (550) in die proximale Rasthakenfläche (562) ein kontaktfreier Raum (602) ergibt.

5. Dekorpaneel gemäß einem der vorhergehenden Ansprüche, wobei das Verbindungsmittel (400) an der ersten langen Kante (13, 23) eine Federlänge (W1) aufweist und das Verbindungsmittel (500) an der zweiten langen Kante (14, 24) eine Nutweite (W2) aufweist und wobei die Federlänge (W1) in einem Bereich zwischen ≥0,1% und ≤1,6% größer ist als die Nutweite (W2), vorzugsweise zwischen ≥0,15% und ≤1,4%, insbesondere zwischen ≥0,2% und ≤1,2%.

6. Dekorpaneel gemäß einem der vorhergehenden Ansprüche, wobei die Verbindungsmittel (100, 200, 400, 400) Fasen (180, 280, 480, 580) aufweisen.

7. Dekorpaneel gemäß einem der vorhergehenden Ansprüche, wobei das Dekorpaneel einen Paneelkern (31) aufweist, welcher aus einem mineralgefüllten Polymermaterial besteht und wobei das Polymermaterial eine Shore-Härte in einem Bereich von ≥35 bis ≤95 Shore D, vorzugsweise in einem Bereich von ≥65 bis ≤85 Shore D.

8. Dekorpaneel gemäß einem der vorhergehenden Ansprüche, wobei das Dekorpaneel einen Paneelkern (31) aufweist, welcher aus einem mineralgefüllten Polymermaterial besteht und wobei das Polymermaterial einen E-Modul in einem Bereich von ≥3000 MPa bis ≤5000 MPa.
